# EUROPÄISCHE PATENTSCHRIFT

(11) **EP 2 529 449 B1**
(45) Veröffentlichungstag und Bekanntmachung des Hinweises auf die Patenterteilung: **25.09.2013**
(21) Anmeldenummer: 10773040.0
(22) Anmeldetag: 26.10.2010
(51) Int. Cl.: H01R 4/02, H01R 4/18, H01R 4/28, H01R 4/70

(54) **KABELSCHUH MIT SCHALENFÖRMIGER AUSFORMUNG UND BEFESTIGUNGSEINRICHTUNG**
CABLE SHOE WITH SHELL-SHAPED PROFILE AND FASTENING DEVICE
COSSE DE CÂBLE AVEC UNE FORMATION EN FORME DE COQUILLE ET DISPOSITIF DE FIXATION

(30) Priorität: 26.01.2010 DE 102010005841
(43) Veröffentlichungstag der Anmeldung: 05.12.2012
(73) Patentinhaber: Auto-Kabel Management GmbH, 79688 Hausen I.W. (DE)
(72) Erfinder: MARTENS, Sebastian, 47638 Straelen (DE); SCHLOMS, Martin, 52070 Aachen (DE); LIETZ, Franz-Josef, 46049 Oberhausen-Lirich (DE)
(74) Vertreter: Cohausz & Florack
(86) Internationale Anmeldenummer: PCT/EP2010/066097
(87) Internationale Veröffentlichungsnummer: WO 2011/091873

(56) Entgegenhaltungen:
- EP-A1- 1 617 517
- EP-A1- 2 141 771
- EP-A2- 1 117 149
- EP-A2- 2 053 705
- DE-A1-102006 009 035
- US-A1- 2009 229 880

## Beschreibung

Der Gegenstand betrifft ein System zum Befestigen eines Rundleiters an einem Anschlusselement mit einer Befestigungseinrichtung. Außerdem betrifft der Gegenstand ein Verfahren zum Befestigen eines Rundleiters an einem Anschlusselement mit einer Befestigungseinrichtung.

Die Verbindung von Rundleitern mit Anschlusselementen, die in der Praxis oftmals flach ausgeführt sind, gestaltet sich in der Regel schwierig. Zum Einen muss eine sichere elektrische Kontaktierung des Rundkabels am Anschlusselement gewährleistet werden und zum Anderen muss diese elektrische Kontaktierung auch dann gewährleistet werden, wenn beispielsweise Vibration oder Stöße auf das Anschlusselement einwirken.

Die EP 1 617 517 A1 zeigt eine elektrisch leitende Verbindung zwischen einem Kabelendstück und einem Kabelende, das einen Leiterabschnitt und einen Isolierungsabschnitt mit einer Außenfläche aufweist, umfassend ein Kabelendstück, das aus einem elektrisch leitenden Metall besteht, und ein Anschlussende aufweist das Laschen zum Verbinden aufweist.

Die US 2009/229880 A1 zeigt eine Verbindung zwischen einem Kabelende und einem Anschlussteil. Das Anschlussteil aus Kupfer ist mit einem Aluminiumleiter verschweißt. Das Anschlussteil ist mit einem Kupferleiter vercrimpt.

Die EP 2 141 771 A1 zeigt ein Verbindungselement für die elektrische Verbindung zwischen einer Leichtmetallleitung und einem elektrischen Kontakt.. Hierzu wird ein kalt Verschweißen vorgeschlagen.

Die EP 1 117 149 zeigt einen als Klemmkontakt gebildeten Anschlusskontakt für elektrische Leitungen, Der Klemmkontakt ist zweiteilig aus einer Unterseite und einer damit verbindbaren Oberseite gebildet.

Diese Aufgabe wird gegenständlich gelöst durch ein System nach Anspruch 1, ein System nach Anspruch 14 als auch ein Verfahren nach Anspruch 15.

Die zumindest teilweise schalenförmige Ausformung ist derart ausgestaltet, dass ein entsprechend korrespondierender Teil eines vor dem Kontaktelement liegenden Endbereichs des Rundleiters aufgenommen werden kann, wenn der Endbereich des Rundleiters in der zumindest teilweise schalenförmigen Ausformung des Anschlusselements positioniert wird. Das Anschlusselement kann beispielsweise einstückig ausgestaltet sein. Das Anschlusselement kann beispielsweise einen Kabelschuh zur Aufnahme des Rundkabels darstellen.

Die Befestigungseinrichtung ist dazu eingerichtet, den vor dem Kontaktelement liegenden Endbereich des Rundleiters im Bereich der schalenförmigen Ausformung des Anschlusselements mit dem Anschlusselement kraftschlüssig zu befestigen. Beispielsweise wird eine Unterseite des Rundleiters im Endbereich mit der schalenförmigen Ausformung des Anschlusselements durch die Befestigungseinrichtung kraftschlüssig verbunden. Die Befestigungseinrichtung kann beispielsweise reversibel ausgestaltet sein, das heißt die Befestigung kann wieder gelöst werden und anschließend wieder Befestigung werden, oder die Befestigungseinrichtung kann auch irreversibel ausgestaltet sein, d.h. nach erfolgter Befestigung bleibt die kraftschlüssige Befestigung bestehen.

Durch das kraftschlüssige Befestigen des Endbereichs des Rundleiters mit dem Anschlusselement im Bereich der schalenförmigen Ausformung des Anschlusselements wird zum einen eine sichere Befestigung des Rundleiters am Anschlusselement erzielt und zum anderen wird das Kontaktelement in eine vordefinierte Position in Relation zum Anschlusselement gebracht und in dieser vordefinierten Position durch die kraftschlüssige Befestigung gehalten. Somit kann eine einfache elektrische Kontaktierung des Kontaktelements mit dem Anschlusselement erfolgen.

Das Anschlusselement kann beispielsweise ein Anschlusselement für ein Kraftfahrzeugstromnetz sein, bei welchem ein Rundleiter an das Stromnetz über das Anschlusselement angeschlossen werden soll. Das Anschlusselement kann beispielsweise, bis auf die schalenförmige Ausformung, im Wesentlichen flach ausgeformt sein. Der Querschnitt der schalenförmigen Ausformung des Anschlusselements kann beispielsweise im Wesentlichen C-förmig, U-förmig, oder V-förmig ausgestaltet sein

Das Anschlusselement kann beispielsweise aus Aluminium oder aus Kupfer oder aus einem anderen leitfähigen Material, wie z.B. einer Legierung bestehen. Das Rundkabel kann beispielsweise aus Aluminium oder aus Kupfer oder aus einem anderen leitfähigen Material, wie z.B. einer Legierung bestehen.

Beispielsweise kann das Rundkabel ein Kupferrundkabel sein, das Kontaktelement kann aus Aluminium oder aus Kupfer gebildet sein, und das Anschlusselement kann aus Kupfer oder Aluminium gebildet sein. Des Weiteren kann beispielsweise das Kontaktelement mit dem Anschlusselement zusätzlich stoffschlüssig verbunden werden. Die stoffschlüssige Verbindung kann beispielsweise zwischen einem aus Aluminium gebildeten Kontaktelement und einem aus Kupfer gebildeten Anschlusselement oder zwischen einem aus Kupfer gebildeten Kontaktelement und einem aus Aluminium gebildeten Anschlusselement hergestellt werden. Somit kann eine Kupfer/Aluminium-Verbindung zwischen dem Kontaktelement und dem Anschlusselement hergestellt werden. Das Kontaktelement und das Anschlusselement können jedoch auch aus dem gleichen Material, wie beispielsweise Kupfer oder Aluminium gebildet sein.

Die Befestigungseinrichtung kann jede geeignete Befestigungseinrichtung zur erläuterten kraftschlüssigen Verbindung mit dem Anschlusselement in der schalenförmigen Ausformung darstellen.

Gemäß einem vorteilhaften Ausführungsbeispiel wird vorgeschlagen, dass die Befestigungseinrichtung den Rundleiter im Endbereich zumindest teilweise umgreifen.

Die Befestigungseinrichtung kann beispielsweise zumindest teilweise um den Endbereich des Rundleiters und eine Unterseite der Ausformung des Anschlusselements positioniert wird, so dass der Endbereich des Rundleiters und die Unterseite der Ausformung des Anschlusselements von der Befestigungseinrichtung zumindest teilweise umgriffen wird, wobei die Befestigungseinrichtung eine Kraft auf den Rundleiter im Endbereich ausübt, so dass der Rundleiter im Endbereich in die schalenförmige Ausformung des Anschlusselements gedrückt wird.

Die Befestigungseinrichtung kann beispielsweise auch zusammen mit der wannenförmigen Ausformung des Anschlusselements bildet werden, beispielsweise durch ein Befestigungssegment, welche, welches zusammen mit der wannenförmigen Ausformung den Endbereich des Rundleiters zumindest teilweise zu umgreifen und für die kraftschlüssige Verbindung sorgt. Das Befestigungssegment kann hierzu mit der wannenförmigen Ausformung verbunden werden, beispielsweise durch Einrasten, durch stoffschlüssiges Verbinden oder durch eine andere geeignete Verbindung.

Beispielsweise kann die Befestigungseinrichtung im wesentlichen ringförmig ausgestaltet sein, wobei die ringförmige Befestigungseinrichtung beispielsweise zumindest teilweise um den Endbereich des Rundleiters und eine Unterseite der Ausformung des Anschlusselements positioniert wird, wobei die ringförmige Befestigungseinrichtung eine Kraft auf den Rundleiter im Endbereich ausübt, so dass der Rundleiter im Endbereich in die schalenförmige Ausformung des Anschlusselements gedrückt wird.

Die Befestigungseinrichtung kann beispielsweise ein Ring sein, welcher beispielsweise einstückig, zweistückig oder mehrstückig ausgebildet sein kann. Der einstückige Ring kann beispielsweise als geschlossener Ring ausgebildet sein, welcher z.B. durch Verpressen oder durch ein Federmetall die Kraft zur kraftschlüssigen Befestigung ausübt. Der einstückige Ring kann aber auch an einer Seite verschließbar ausgebildet sein, wobei beispielsweise Rastelemente zur Verrastung dieser verschließbaren Seite vorgesehen sein können. Der zweistückige bzw. mehrstückig ausgebildete Ring kann auch Rastelemente zur Verrastung der einzelnen Teile des Rings umgreifen.

Des weiteren kann beispielsweise die ringförmige Befestigungseinrichtung zusammen mit der wannenförmigen Ausformung des Anschlusselements gebildet werden, wobei beispielsweise ein schalenförmiges Ringsegment zusammen mit der wannenförmigen Ausformung den Endbereich des Rundleiters umgibt und für die kraftschlüssige Befestigung sorgt.

Der Begriff Ring ist nicht dahingehend beschränkt, dass nur kreisrunde Ringe unter diesem Begriff zu verstehen sind, sondern es können auch andere, im wesentliche ringförmige Ausgestaltungen unter dem Begriff Ring verstanden werden.

Gemäß einem vorteilhaften Ausführungsbeispiel wird vorgeschlagen, dass das Kontaktelement als Flachteil ausgestaltet ist und das Anschlusselement im Bereich des Auflagebereichs als Flachteil ausgestaltet ist.

Gemäß einem vorteilhaften Ausführungsbeispiel wird vorgeschlagen, dass die schalenförmige Ausformung derart ausgestaltet ist, den Rundleiter in transversaler Richtung zu fixieren.

Das Anschlusselement kann beispielsweise in einem Übergangsbereich zwischen der schalenförmigen Ausformung und dem Auflagebereich für das Kontaktelement eine Stufe, oder Kante, oder Wand aufweisen, welche die schalenförmige Ausformung in transversaler Richtung des in die schalenförmige Ausformung eingelegten Rundkabels begrenzt. Das Ende des Endbereichs des Rundkabels kann somit in transversaler Richtung durch diese Stufe oder Kante oder Wand fixiert werden, wenn das Rundkabel im Endbereich in die schalenförmige Ausformung positioniert wird.

Gemäß einem vorteilhaften Ausführungsbeispiel wird vorgeschlagen, dass der Rundleiter im Endbereich eine Isolierung aufweist. Der Rundleiter kann auch in den übrigen Bereichen, die nicht dem Endbereich zugeordnet sind, eine Isolierung aufweisen.

Gemäß einem vorteilhaften Ausführungsbeispiel wird vorgeschlagen, dass die Isolierung des Rundleiters in einem Bereich abisoliert ist, in welchem der Rundleiter im Falle der Befestigung durch die Befestigungseinrichtung auf der schalenförmigen Ausformung des Anschlusselements aufliegt. Somit grenzen beispielsweise Randgebiete der schalenförmigen Ausformung an die verbleibende Isolierung im Endbereich des Rundleiters an. Hierdurch kann beispielsweise ein bündiger Übergang der Isolierung im Endbereich des Rundleiters an die schalenförmige Ausformung erzielt werden. Beispielsweise kann die Unterseite der Ausformung derart ausgestaltet sein, dass die Unterseite und die verbleibende Isolierung im Endbereich des Rundleiters im Querschnitt im Wesentlichen kreisförmig sind. Somit kann der Rundleiter mit dem abisolierten Bereich im Endbereich in die schalenförmige Ausformung hineingeschoben werden und anschließend durch die Befestigungseinrichtung kraftschlüssig mit dem Anschlusselement befestigt werden.

Gemäß einem vorteilhaften Ausführungsbeispiel wird vorgeschlagen, dass das Kontaktelement derart ausgestaltet ist, dass es auf einem hinter der schalenförmigen Ausformung des Anschlusselements liegenden Auflagebereich des Anschlusselements aufliegt, wenn die Befestigungseinrichtung den Endbereich des Rundleiters kraftschlüssig befestigt.

Das Kontaktelement und der mit dem Kontaktelement abgeschlossene Rundleiter können beispielsweise derart ausgestaltet sein, dass das Kontaktelement auf den Auflagebereich gepresst wird, wenn die Befestigungseinrichtung den Endbereich des Rundleiters im Bereich der schalenförmigen Ausformung des Anschlusselements mit dem Anschlusselement kraftschlüssig befestigt. Somit kann eine besonders sichere elektrische Verbindung des Kontaktelements mit dem Anschlusselement erzielt werden. Der Auflagebereich kann beispielsweise flach ausgeformt sein, ebenso wie die Unterseite des Kontaktelements, welcher bei Befestigung durch die Befestigungseinrichtung auf den Auflagebereich gepresst wird.

Die Befestigungseinrichtung kann somit durch die kraftschlüssige Befestigung zum einen eine sichere Befestigung des Rundleiters im Endbereich am Anschlusselement gewährleisten, wobei gleichzeitig eine elektrische Kontaktierung des Rundleiters mit dem Kontaktelement durch das Anpressen des Kontaktelements auf den Auflagebereich erzielt wird. Das Kontaktelement ist beispielsweise fest mit dem endseitigen Kabel des Rundleiters verbunden, so dass eine vordefinierte Position des Kontaktelements gewährleistet wird, wenn der Rundleiter im Endbereich durch die Befestigungseinrichtung kraftschlüssig mit dem Anschlusselement befestigt wird.

Gemäß einem vorteilhaften Ausführungsbeispiel wird vorgeschlagen, dass eine Isolation das Kontaktelement, den Endbereich des Rundkabels und das Anschlusselement im Bereich des Auflagebereichs und der schalenförmigen Ausformung des Anschlusselements umgibt.

Beispielsweise kann diese Isolation eine aufgesprühte Isolation darstellen, sie kann aber auch einen Schrumpfschlauch darstellen, oder einer andere geeignete Isolation.

Beispielsweise kann die Isolation angebracht werden, bevor die Befestigungseinrichtung angebracht bzw. befestigt wird.

Hierzu kann beispielsweise der Schrumpfschlauch, wie bereits erläutert, über das Kontaktelement den Endbereich des Rundkabels und das Anschlusselement im Bereich des Auflagebereichs und der schalenförmigen Ausformung des Anschlusselements aufgeschoben werden und anschließend verschrumpft werden. Somit kann der Schrumpfschlauch für eine Isolierung im Bereich des Auflagebereichs und der schalenförmigen Ausformung des Anschlusselements und auch für eine Isolierung des Kontaktelements des Rundkabels sorgen.

Beispielsweise kann auch die Isolation über das Kontaktelement den Endbereich des Rundkabels und das Anschlusselement im Bereich des Auflagebereichs und der schalenförmigen Ausformung des Anschlusselements aufgesprüht werden.

Gemäß einem vorteilhaften Ausführungsbeispiel wird vorgeschlagen, dass die schalenförmige Ausformung des Anschlusselements flach ausläuft.

Dieser flach ausgebildete Auslauf der schalenförmigen Ausformung kann beispielsweise bei Verwendung eines Schrumpfschlauches vorteilhaft sein, da eine Beschädigung des Schrumpfschlauches vermieden wird. Der flache Auslauf kann beispielsweise auch durch einen abgeschrägten Auslauf realisiert werden.

Gemäß einem vorteilhaften Ausführungsbeispiel wird vorgeschlagen, dass die Befestigungseinrichtung ein zwei Teile umfassender Befestigungsclip ist, wobei die zwei Teile dazu eingerichtet sind, miteinander zu verrasten und bei Verrastung den Endbereich des Rundleiters und eine Unterseite der schalenförmigen Ausformung des Anschlusselements zumindest teilweise zu umgreifen und dabei den Rundleiter in die schalenförmigen Ausformung zu drücken.

Beispielsweise können die beiden Teile bei Verrastung einen im Wesentlichen ringförmigen Befestigungsclip darstellen, welcher den Endbereich des Rundleiters und die Unterseite der schalenförmigen Ausformung des Anschlusselements umgibt und somit für die kraftschlüssige Befestigung sorgt. Die beiden Teile des Befestigungsclips können beispielsweise aus Kunststoff geformt sein, sie können jedoch auch aus Metall oder einer Metalllegierung geformt sein. Die Verrastung kann durch geeignete Verrastelemente erzielt werden, die am ersten bzw. zweiten Teil des Befestigungsclips angeordnet sind. Diese Verrastelemente können beispielsweise Rasthaken darstellen oder Ausdehnungen die mit dem jeweiligen Rasthaken in Wirkverbindung stehen. Es können auch andere geeignete Rastelemente verwendet werden. Gemäß einem vorteilhaften Ausführungsbeispiel wird vorgeschlagen, dass das erste Teil des Befestigungsclips einen Bereich umfasst, in welchem das erste Teil derart ausgestaltet ist, bei Verrastung den Endbereich des Rundleiters auf der dem Anschlusselement entgegengesetzten Seite des Rundleiters zumindest teilweise zu umgreifen. Beispielsweise kann dieser Bereich C-förmig ausgeformt sein oder auch U-förmig oder V-förmig oder auch eine andere die im Endbereich des Rundleiters zumindest teilweise entsprechende Form aufweisen.

Gemäß einem vorteilhaften Ausführungsbeispiel umfasst das zweite Teil des Befestigungsclips einen Bereich, in welchem das zweite Teil derart ausgestaltet ist, bei Verrastung die Unterseite der schalenförmigen Ausformung des Anschlusselements zumindest teilweise zu umgreifen. Dieser Bereich des zweiten Teils des Befestigungsclips kann beispielsweise U-förmig ausgestaltet sein oder auch C-förmig oder V-förmig oder eine andere im Endbereich des Rundleiters zumindest teilweise entsprechende Form aufweisen.

Somit kann beispielsweise das erste Teil des Befestigungsclips von oben auf den Endbereich des Rundleiters aufgesteckt werden, während das zweite Teil des Befestigungsclips von unten an die Unterseite der schalenförmigen Ausformung des Anschlusselements aufgeschoben wird, so dass das erste Teil und das zweite Teil des Befestigungsclips miteinander verrasten und hierbei einen verrasteten Befestigungsclip darstellen, der den Endbereich des Rundleiters und die schalenförmige Ausformung des Anschlusselements umgreifen. Der verrastete Befestigungsclip ist dabei derart eingerichtet, einen Druck auf den Endbereich des Rundleiters in Richtung der schalenförmigen Ausformung des Anschlusselements auszuüben.

Gemäß einem vorteilhaften Ausführungsbeispiel wird vorgeschlagen, dass das zweite Teil des Befestigungsclips ein Positionierungselement umfasst, welches mit einem komplementären Positionierungselement an der Unterseite der schalenförmigen Ausformung des Anschlusselements zur Positionierung des zweiten Teils des Befestigungsclips zusammenwirkt.

Beispielsweise kann dieses Positionierungselement des zweiten Teils einen Stift darstellen, und das komplementäre Positionierungselement an der Unterseite der schalenförmigen Ausformung kann ein entsprechendes Positionierungsloch darstellen. Wird daher das zweite Teil an die Unterseite der schalenförmigen Ausformung aufgesteckt, so dass der Stift in dem Loch der Unterseite positioniert wird, so kann hierdurch ein Verdrehen des eingerasteten Festigungsclips verhindert werden. Der Stift kann auch an der Unterseite der schalenförmigen Ausformung angebracht sein, wobei dann dementsprechend das komplementäre Loch in dem zweiten Teil des Befestigungsclips angebracht ist. Es können jedoch auch andere, geeignete Positionierungselemente verwendet werden.

Gemäß einem vorteilhaften Ausführungsbeispiel wird vorgeschlagen, dass das erste Teil des Befestigungsclips zwei jeweils an einem Ende des ersten Teils angeordnete Rastelemente umfasst und das zweite Teil des Befestigungsclips zwei jeweils an einem Ende des zweiten Teils angeordnete Rastelemente umfasst und diese Rastelemente derartig ausgestaltet sind, dass das erste Teil und das zweite Teil des Befestigungsclips beidseitig miteinander verrastbar sind.

Beispielsweise kann ein Rastelement eines Teils des Befestigungsclips eine Rastnase darstellen, und ein komplementäres Rastelement des anderen Teils des Befestigungsclips einen Rasthaken darstellen. Es können jedoch auch andere Rastelemente verwendet werden.

Somit kann das erste Teil des Befestigungsclips mit dem zweiten Teil des Befestigungsclips über die beidseitigen Rastelemente beidseitig verrastet werden, wobei der verrastete Befestigungsclip den Rundleiter im Endbereich in die Ausformung des Anschlusselements drückt.

Gemäß einem vorteilhaften Ausführungsbeispiel wird vorgeschlagen, dass der Befestigungsclip ein Scharnier umfasst, welches ein Ende des ersten Teils und ein Ende des zweiten Teils des Befestigungsclips miteinander beweglich verbindet, wobei das erste Teil und das zweite Teil jeweils ein Rastelement umfassen, welche an einem dem Scharnier gegenüber liegenden Ende des jeweiligen Teils angeordnet sind, und diese Rastelemente derart ausgestaltet sind, dass das erste Teil und das zweite Teil des Befestigungsclips einseitig miteinander verrastbar sind.

Dieses Scharnier kann beispielsweise durch ein Filmscharnier realisiert werden. Somit kann beispielsweise die Verrastung des Befestigungsclips durch das Schwenken des ersten Teils mithilfe des Scharniers und Verrastung durch die Rastelemente erfolgen.

Gemäß einem vorteilhaften Ausführungsbeispiel wird vorgeschlagen, dass das erste Teil und das zweite Teil des Befestigungsclips jeweils schalenförmig ausgebildet ist, wobei das schalenförmige zweite Teil derart ausgestaltet ist, über zwei Endbereiche des schalenförmigen ersten Teils zu greifen und in diesen beiden Endbereichen verrastet zu werden.

Beispielsweise kann der Innenradius des schalenförmigen zweiten Teils in dem Kontaktbereich mit dem ersten Teil, d.h. den beiden Endbereichen des ersten Teils, etwas geringer als der Außenradius des ersten Teils in diesen beiden Endbereichen sein. Das schalenförmige zweite Teil kann eine gewisse Flexibilität aufweisen, so dass sich das zweite Teil beim Aufschieben über den ersten Teil etwas breitet und somit eine besonders sichere Verrastung mit dem ersten Teil erzielt werden kann. Das schalenförmige erste Teil kann in jedem der beiden Endbereiche jeweils ein Rastelement aufweisen, während das schalenförmige zweite Teil an der Innenseite in seinem beiden Endbereichen, wobei diese Endbereiche über die korrespondierenden Endbereiche des schalenförmigen ersten Teils aufgeschoben werden können, jeweils ein komplementäres Rastelement zu den jeweiligen Rastelementen des schalenförmigen ersten Teils aufweist. Die schalenförmige Ausbildung des ersten Teils bzw. des zweiten Teils des Befestigungsclips kann beispielsweise C-förmig, V-förmig, U-förmig, oder eine andere geeignete zumindest im Wesentliche schalenförmige Ausprägung darstellen.

Somit kann zuerst das erste Teil des Befestigungsclips beispielsweise von oben auf den Endbereich des Rundleiters aufgeschoben werden, und nachfolgend kann das zweite Teil des Befestigungsclips von unten über die Unterseite der schalenförmigen Ausformung so aufgeschoben werden, dass das zweite Teil des Befestigungsclips die beiden Endbereiche des schalenförmigen ersten Teils übergreift und in diesen Bereichen durch die jeweiligen Rastelemente sicher verrastet. Hierdurch wird die kraftschlüssige Befestigung des Endbereichs des Rundleiters mit der schalenförmigen Ausformung des Anschlusselements erzielt.

Gemäß einem vorteilhaften Ausführungsbeispiel wird vorgeschlagen, dass die Befestigungseinrichtung ein verpresster Metallring ist, welcher den Endbereich des Rundleiters und eine Unterseite der schalenförmigen Ausformung des Anschlusselements umgibt.

Der Metallring wird beispielsweise auf das Rundkabel und gleichzeitig über die schalenförmige Ausformung aufgeschoben, so dass der aufgeschobene Metallring den Endbereich des Rundkabels und die Unterseite der Ausformung des Anschlusselements umgibt. Nachfolgend wird der Metallring verpresst, so dass der verpresste Metallring in Endbereich des Rundkabels in die Ausformung des Anschlusselements drückt. Das Metall kann beispielsweise Stahl oder ein anderes Metall oder eine Legierung sein. Der verpresste Metallring kann einstückig ausgebildet sein.

Gemäß einem vorteilhaften Ausführungsbeispiel wird vorgeschlagen, dass die Befestigungseinrichtung ein Federmetallring ist, welcher den Endbereich des Rundleiters und eine Unterseite der schalenförmigen Ausformung des Anschlusselements umgibt.

Der Federmetallring wird beispielsweise auf das Rundkabel und über die schalenförmige Ausformung aufgeschoben, wobei der aufgeschobene Federstahlring den Endbereich des Rundkabels in die Ausformung des Anschlusselements drückt. Der Federmetallring kann einstückig ausgebildet sein. Das Federmetall des Federmetallrings kann auch beispielsweise eine Legierung sein.

Gemäß einem vorteilhaften Ausführungsbeispiel wird vorgeschlagen, dass die Befestigungseinrichtung ein den Endbereich des Rundleiters und eine Unterseite der schalenförmigen Ausformung des Anschlusselements umklammerndes Crimpelement umfasst.

Beispielsweise kann das Crimpelement auch das Rundkabel und gleichzeitig über die schalenförmige Ausformung des Anschlusselements aufgeschoben werden, so dass das aufgeschobene Crimpelement den Endbereich des Rundkabels und die Unterseite der Ausformung des Anschlusselements umgibt. Nachfolgend wird das Crimpelement vercrimpt, so dass das vercrimpte Crimpelement in Endbereich des Rundkabels in die Ausformung des Anschlusselements drückt. Somit wird durch die Vercrimpung des Crimpelements die kraftschlüssige Befestigung des Endbereichs des Rundkabels in der schalenförmigen Ausformung des Anschlusselements erzielt.

Gemäß einem vorteilhaften Ausführungsbeispiel wird vorgeschlagen, dass das Crimpelement ein Metallband ist.

Dieses Metallband kann beispielsweise ein als Metall ausgebildeter vereinzelter Isocrimp sein.

Gemäß einem vorteilhaften Ausführungsbeispiel wird vorgeschlagen, dass das Crimpelement als O-crimp, Adercrimp oder sich überlappender Crimp ausgebildet ist.

Beispielsweise kann der Adercrimp aus Metall geformt sein, wobei beispielsweise an jedem Ende des Adercrimps eine nach innen liegende Aderkralle vorhanden ist, welche bei Vercrimpung eine Verkrallung mit der Isolierung des Anschlusskabels in diesem Bereich bewirkt. Beispielsweise wird dieser Adercrimp derart über das Rundkabel und die Unterseite der Ausformung des Anschlusselements aufgeschoben, dass die beiden Aderkrallen auf der Oberseite des Rundkabels, d.h. der der schalenförmigen Ausformung abgewandten Seite des Rundkabels platziert sind. Somit verkrallen sich die beiden Aderkrallen beispielsweise oben in die Isolierung des Anschlusskabels, während gleichzeitig der untere Endbereich des Rundkabels in die schalenförmige Ausformung des Anschlusselements hineingedrückt wird.

Gemäß einem vorteilhaften Ausführungsbeispiel wird vorgeschlagen, dass die Befestigungseinrichtung einen im Querschnitt im Wesentlichen U-, V-, oder C-förmig ausgebildeten Clip umfasst, welcher an jedem Ende ein Befestigungselement umfasst, wobei jedes der Befestigungselemente derart ausgestaltet ist, eine Unterseite der schalenförmigen Ausformung des Anschlusselements von jeweils einer Seite her zumindest teilweise für eine beidseitige Befestigung zu umgreifen.

Die Befestigungselemente des Clips können beispielsweise Rastelemente sein und die Unterseite der schalenförmigen Ausformung des Anschlusselements kann zu diesen Rastelementen komplementäre Rastelemente aufweisen. Beispielsweise können die Befestigungselemente des Clips Rasthaken darstellen, und die komplementären Rastelemente an der Unterseite der Ausformung können eingerastete Rasthaken Aufnahmen darstellen. Es können jedoch auch andere Rastelemente und komplementäre Rastelemente verwendet werden.

Der Clip kann somit von oben auf den Endbereich des Rundleiters aufgeschoben werden, bis die Befestigungselemente die Unterseite der schalenförmigen Ausformung zumindest teilweise umgreifen und dort eine Verrastung mit der Unterseite der schalenförmigen Ausformung des Anschlusselements erzielen. Beispielsweise kann der Rundleiter im Endbereich in dem Auflagebereich zur schalenförmigen Ausformung des Anschlusselements abisoliert sein, so dass die verbleibende Isolierung im Endbereich des Rundleiters bündig mit der schalenförmigen Ausformung des Anschlusselements abschließt. Der Clip kann beispielsweise aus Kunststoff oder aus Metall oder aus einer Metalllegierung hergestellt sein.

Der Clip kann beispielsweise dem zuvor erläuterten schalenförmigen Ringsegment entsprechen.

Gemäß einem vorteilhaften Ausführungsbeispiel wird vorgeschlagen, dass die Befestigungseinrichtung einem Querschnitt im Wesentlichen U-, V-, oder C-förmig ausgebildetes Metallschalenelement umfasst, welches an den beiden offenen Enden jeweils einen Randbereich aufweist, der komplementär zu einem jeweiligen Randbereich der schalenförmigen Ausformung des Anschlusselements ist, und wobei das Metallschalenelement derart mit dem jeweiligen Randbereich der schalenförmigen Ausformung des Anschlusselements stoffschlüssig verbunden ist, dass das Metallschalenelement und die schalenförmige Ausformung einen den Endbereich des Rundleiters umgebenden einstückigen Ring bilden.

Das Metallschalenelement wird hierzu beispielsweise auf die beiden gegenüberliegenden Randbereiche der schalenförmigen Ausformung derart aufgesetzt, dass das Metallschalenelement und die schalenförmige Ausformung einen den Endbereich des Rundleiters umgebenden Ring bilden. Das Metallschalenelement kann somit dem erläuterten schalenförmigen Ringsegment entsprechen.

Nachfolgend wird beispielsweise eine erste Kraft auf das Metallschalenelement in Richtung der schalenförmigen Ausformung ausgeübt, während beispielsweise gleichzeitig die Unterseite der schalenförmigen Ausformung abgestützt wird oder es wird eine der ersten Kraft im Wesentlichen entgegengesetzt ausgerichtete Kraft auf die Unterseite der schalenförmigen Ausformung ausgeübt. Durch die ausgeübte Kraft bzw. die ausgeübten Kräfte wird der Rundleiter im Endbereich in die Ausformung des Anschlusselements gedrückt. Gleichzeitig wird jeder der beiden Randbereiche des Metallschalenelements, welche auf dem jeweiligen Randbereich der Ausformung aufliegen, stoffschlüssig verbunden. Dies kann beispielsweise durch verschweißen, verlöten, verkleben oder ein ähnlich geeignetes Mittel zum stoffschlüssigen verbinden erfolgen. Der nunmehr einstückige Ring, umfassend das Metallschalenelement und die schalenförmige Ausformung des Anschlusselements, übt die kraftschlüssige Befestigung aus.

Gemäß einem vorteilhaften Ausführungsbeispiel wird vorgeschlagen, dass die Befestigungseinrichtung ein durch eine Verschlusseinrichtung einseitig verschließbarer Ring ist, welcher dazu eingereichtet ist, in verschlossenen Zustand den Endbereich des Rundleiters und eine Unterseite der schalenförmigen Ausformung des Anschlusselements zu umgeben.

Der einseitig verschließbarer Ring kann beispielsweise ein im Querschnitt im Wesentlichen U-förmig ausgebildeten Ring darstellen, der im Querschnitt an einer Stelle aufgetrennt ist, und dort an jedem Ende ein Verschlussmittel zum einseitigen Verschließen des Rings aufweist. Diese Verschlussmittel können beispielsweise Rastverschlussmittel darstellen. Zur Befestigung des einseitig verschließbaren Rings wird dieser Ring beispielsweise im geöffneten Zustand auf das Rundkabel und gleichzeitig über die schalenförmige Ausformung aufgeschoben, so dass der aufgeschobene Ring den Endbereich des Rundkabels und die Unterseite der Ausformung des Anschlusselements umgibt. Dann wird der Ring durch die Verschlussmittel verschlossen, so dass der verschlossene Ring den Endbereich des Rundkabels in die Ausformung des Anschlusselements drückt. Hierzu wird beispielsweise der Ring mit einer bestimmten Kraft zusammengedrückt, gegen den Widerstand des Rings, bis die Verschlussmittel den Ring einseitig verschließen und die kraftschlüssige Befestigung bewirken.

Der Ring kann beispielsweise aus Kunststoff oder auch aus Metall oder einer Metalllegierung geformt sein. Der einseitig verschließbare Ring kann einstückig ausgebildet sein.

Die zuvor genannten Ausführungsbeispiele lassen sich, soweit technisch sinnvoll, in sämtlichen Varianten miteinander kombinieren, insbesondere können auch einzelne Merkmale von verschiedenen Ausführungsbeispielen miteinander kombiniert werden.

Nachfolgend wird der Gegenstand und das Verfahren anhand Ausführungsbeispiele zeigender Figuren näher erläutert.

In den Figuren zeigen:
- Fig. 1: ein exemplarisches System gemäß einem ersten Ausführungsbeispiel;
- Fig. 2a: ein exemplarisches Anschlusselement gemäß einem ersten Ausführungsbeispiel;
- Fig. 2b: ein exemplarisches Anschlusselement gemäß einem zweiten Ausführungsbeispiel;
- Fig. 2c: ein exemplarisches Anschlusselement gemäß einem dritten Ausführungsbeispiel;

- Fig. 2d: einen Querschnitt einer exemplarischen schalenförmigen Ausformung gemäß einem ersten Ausführungsbeispiel;
- Fig. 2e: einen Querschnitt einer exemplarischen schalenförmigen Ausformung gemäß einem zweiten Ausführungsbeispiel;
- Fig. 2f: einen Querschnitt einer exemplarischen schalenförmigen Ausformung gemäß einem dritten Ausführungsbeispiel;
- Fig. 3a: ein exemplarisches System gemäß einem zweiten Ausführungsbeispiel in einer ersten Darstellung;
- Fig. 3b: ein exemplarisches System gemäß einem zweiten Ausführungsbeispiel in einer zweiten Darstellung;
- Fig. 3c: ein exemplarisches System gemäß einem dritten Ausführungsbeispiel;
- Fig. 4a: ein exemplarisches System gemäß einem vierten Ausführungsbeispiel;
- Fig. 4b: ein exemplarisches System gemäß einem fünften Ausführungsbeispiel;
- Fig. 5a: ein exemplarisches System gemäß einem sechsten Ausführungsbeispiel;
- Fig. 5b: ein exemplarisches System gemäß einem siebten Ausführungsbeispiel;

- Fig. 6a: ein exemplarisches System gemäß einem achten Ausführungsbeispiel;
- Fig. 6b: ein exemplarisches System gemäß einem neunten Ausführungsbeispiel;
- Fig. 6c: ein exemplarisches System gemäß einem zehnten Ausführungsbeispiel;
- Fig. 7: ein exemplarisches System gemäß einem elften Ausführungsbeispiel;
- Fig. 8a: ein exemplarisches System gemäß einem zwölften Ausführungsbeispiel in einer ersten Darstellung; und
- Fig. 8b: ein exemplarisches System gemäß einem zwölften Ausführungsbeispiel in einer zweiten Darstellung.

In der Figur 1 ist ein exemplarisches System zum Befestigen eines Rundleiters 200 an einem Anschlusselement 100 dargestellt. Der Rundleiter 200 ist mit einem Kontaktelement 210 abgeschlossen. Ferner kann der Rundleiter 200 eine optionale Isolierung 230 aufweisen. Das Kontaktelement 210 ist dazu eingerichtet, mit dem Anschlusselement 100 elektrisch verbunden zu werden.

Das Anschlusselement 100 weist eine zumindest teilweise schalenförmige Ausformung 110 auf. Diese zumindest teilweise schalenförmige Ausformung 110 ist derart ausgestaltet, dass ein entsprechend korrespondierender Teil eines vor dem Kontaktelement 210 liegenden Endbereichs 220 des Rundleiters 200 aufgenommen werden kann, wenn der Endbereich 220 des Rundleiters 200 in der zumindest teilweise schalenförmigen Ausformung 110 des Anschlusselements 100 positioniert wird. Das Anschlusselement 100 kann beispielsweise aus Aluminium oder aus Kupfer oder aus einem anderen leitfähigen Material, wie z.B. einer Legierung, bestehen. Das Anschlusselement 100 kann einstückig ausgebildet sein. Das Anschlusselement 100 kann beispielsweise einen Kabelschuh zur Aufnahme des Rundkabels 200 darstellen.

Des Weiteren umfasst das System eine Befestigungseinrichtung (nicht in Figur 1 dargestellt), welche dazu eingerichtet ist, den vor dem Kontaktelement 210 liegenden Endbereich 220 des Rundleiters 200 im Bereich der schalenförmigen Ausformung 110 des Anschlusselements 100 mit dem Anschlusselement 100 kraftschlüssig zu befestigen. Diese kraftschlüssige Befestigung ist in Figur 1 beispielhaft durch den Pfeil 300 dargestellt. In dem beispielhaft gezeigten System in Figur 1 wird die Unterseite des Rundleiters 200 im Endbereich 220 mit der schalenförmigen Ausformung 110 des Anschlusselements 100 kraftschlüssig verbunden. Die schalenförmige Ausformung 110 des Anschlusselements 100 kann entsprechend der Rundung des Rundleiters 200 im Endbereich 220 ausgestaltet sein.

Durch das kraftschlüssige Befestigen des Endbereichs 220 des Rundleiters 200 mit dem Anschlusselement 100 im Bereich der schalenförmigen Ausformung 110 des Anschlusselements 100 wird zum einen eine sichere Befestigung des Rundleiters 200 am Anschlusselement 100 erzielt und zum anderen wird das Kontaktelement 210 in eine vordefinierte Position in Relation zum Anschlusselement 100 gebracht und in dieser vordefinierten Position durch die kraftschlüssige Befestigung gehalten. Somit kann eine einfache elektrische Kontaktierung des Kontaktelements 210 mit dem Anschlusselement 100 erfolgen.

Beispielsweise kann das Kontaktelement 210 derart ausgestaltet sein, dass das Kontaktelement 210 auf einem hinter der schalenförmigen Ausformung 110 des Anschlusselements 100 liegenden Auflagebereich 120 des Anschlusselements 100 aufliegt, wenn die Befestigungseinrichtung den Endbereich 220 des Rundleiters 200 kraftschlüssig befestigt. Das Kontaktelement 210 und der mit dem Kontaktelement 210 abgeschlossene Rundleiter 200 können beispielsweise derart ausgestaltet sein, dass das Kontaktelement 210 auf den Auflagebereich 120 gepresst wird, wenn die Befestigungseinrichtung den Endbereich 220 des Rundleiters 200 im Bereich der schalenförmigen Ausformung 110 des Anschlusselements 100 mit dem Anschlusselement 100 kraftschlüssig befestigt ist. Somit kann eine besonders sichere elektrische Verbindung des Kontaktelements 210 mit dem Anschlusselement 100 erzielt werden. Der Auflagebereich 120 kann beispielsweise flach ausgeformt sein, ebenso wie die Unterseite des Kontaktelements 220. Ferner kann beispielsweise das Anschlusselement 100, bis auf die schalenförmige Ausformung 110, im wesentlichen flach ausgeformt sein. Beispielsweise kann das Kontaktelement 210 als Flachteil ausgestaltet ist und das Anschlusselement 100 im Bereich des Auflagebereichs 120 als Flachteil ausgestaltet sein.

Das Anschlusselement 100 kann beispielsweise in einem Übergangsbereich zwischen der schalenförmigen Ausformung 110 und dem Auflagebereich 120 für das Kontaktelement 210 eine Stufe 105, oder Kante 105, oder Endwand 105 aufweisen, welche die schalenförmige Ausformung 110 in transversaler Richtung des in die schalenförmige Ausformung eingelegten Rundkabels 200 begrenzt. Das Ende des Endbereichs 220 des Rundkabels 200 kann somit in transversaler Richtung durch diese Stufe 105 oder Kante 105 oder Endwand 105 fixiert werden, wenn das Rundkabel 200 im Endbereich 220 in die schalenförmige Ausformung positioniert wird.

Das Anschlusselement 100 kann beispielsweise ein Anschlusselement für ein KFZ-Stromnetz sein, bei welchem ein Rundleiter 200 an das Stromnetz über das Anschlusselement 100 angeschlossen werden soll.

Die Befestigungseinrichtung kann jede geeignete Befestigungseinrichtung zur erläuterten kraftschlüssigen Verbindung darstellen. Hierzu werden im Folgenden verschiedene beispielhafte Realisierungsmöglichkeiten aufgezeigt, die nicht abschließend zu verstehen sind.

Fig. 2a zeigt ein exemplarisches Anschlusselement 100 gemäß einem ersten Ausführungsbeispiel, welches auf dem zuvor in Figur 1 dargestellten Anschlusselement 100 basiert. Das in Figur 2a dargestellte exemplarische Anschlusselement weist am Ende der schalenförmigen Ausformung 110 einen abgeschrägten Auslauf 115 auf, welcher an die beiden Randbereiche 150, 160 der schalenförmigen Ausformung 110 angrenzt. Dieser abgeschrägte Auslauf 115 kann beispielsweise bei Verwendung eines Schrumpfschlauches vorteilhaft sein.

Fig. 2b zeigt ein exemplarisches Anschlusselement 100' gemäß einem zweiten Ausführungsbeispiel dar. Bei dem Anschlusselement 100' ist die Unterseite 130 der schalenförmigen Ausformung durch jeweils eine Wulst 131, 132 eingegrenzt. Die Wülste 131, 132 können beispielsweise zur Positionierung der Befestigungseinrichtung vorteilhaft sein.

Des Weiteren kann das exemplarische Anschlusselement 100' auch eine optionales Positionierelement 140 umfassen, welches in Figur 2b als Ausnehmung 140, wie z.B. ein Loch, dargestellt ist.

Fig. 2c zeigt ein exemplarisches Anschlusselement 100" gemäß einem dritten Ausführungsbeispiel. Diese Anschlusselement 100' weist einen flachen Auslauf 115' der schalenförmigen Ausformung 110 auf. Dieser flache Auslauf 115 kann beispielsweise bei Verwendung eines Schrumpfschlauches vorteilhaft sein.

Fig. 2d zeigt einen Querschnitt einer exemplarischen schalenförmigen Ausformung 110 gemäß einem ersten Ausführungsbeispiel. Der Querschnitt dieser schalenförmigen Ausformung 110 ist im wesentlichen C-förmig ausgestaltet. Die C-förmigen schalenförmige Ausformung 110 schließt an beiden Seiten mit dem jeweiligen Randbereich 150, 160 ab, welche sich gegenüberliegen.

Fig. 2e zeigt einen Querschnitt einer exemplarischen schalenförmigen Ausformung 110 gemäß einem zweiten Ausführungsbeispiel. Der Querschnitt dieser schalenförmigen Ausformung 110 ist im wesentlichen U-förmig ausgestaltet.

Fig. 2f zeigt einen Querschnitt einer exemplarischen schalenförmigen Ausformung 110 gemäß einem dritten Ausführungsbeispiel. Der Querschnitt dieser schalenförmigen Ausformung 110 ist im wesentlichen V-förmig ausgestaltet.

Die dargestellten Querschnitte sind nur exemplarisch zu verstehen. So kann beispielsweise Öffnungwinkel der Formen abweichen. Beispielsweise umfasst die C-förmige Ausgestaltungen auch geschlossenere schalenförmige Ausformungen, bei denen die schalenförmige Ausformung im Querschnitt mehr als 180° abdeckt, oder geöffnetere schalenförmige Ausformungen, bei denen die schalenförmige Ausformung im Querschnitt weniger als 180° abdeckt. Dies gilt entsprechend auch für die anderen gezeigten Querschnitte. Die vorstehend genannten Erläuterungen zu den exemplarischen Querschnitten sind nicht nur auf die Ausgestaltung der schalenförmigen Ausformung 110, 100', 100" bezogen, sondern können auch für andere Merkmale in der Beschreibung, wie beispielsweise Teile der Befestigungseinrichtung, verwendet werden.

Fig. 3a zeigt ein exemplarisches System gemäß einem zweiten Ausführungsbeispiel in einer ersten Darstellung, welches in Verbindung mit der in Figur 3b gezeigten zweiten Darstellung des zweiten Ausführungsbeispiels erläutert wird.

Die Befestigungseinrichtung 400 ist in diesem zweiten Ausführungsbeispiel ein zwei Teile 410, 420 umfassender Befestigungsclip 400, wobei die zwei Teile 410, 420 dazu eingerichtet sind, miteinander zu verrasten und bei Verrastung den Endbereich 220 des Rundleiters 200 und eine Unterseite 130 der schalenförmigen Ausformung 110 des Anschlusselements 100' zumindest teilweise zu umfassen und dabei den Rundleiter 200 im Endbereich 220 im Bereich der schalenförmigen Ausformung 110 in das Anschlusselement 100' zu drücken.

Der erste Teil 410 des Befestigungsclips 400 umfasst einen Bereich 415, in welchem das erste Teil 410 derart ausgestaltet ist, bei Verrastung den Endbereich 220 des Rundleiters 200 auf der dem Anschlusselement 100 entgegengesetzten Seite des Rundleiters 200 zumindest teilweise zu umgeben, wie exemplarisch in Figur 3b dargestellt. Der erste Teil 410 des Befestigungsclips 400 kann beispielsweise C-förmig ausgestaltet sein, wie in Figuren 3a und 3b dargestellt, oder auch U-förmig, oder V-förmig, oder eine andere dem Endbereich 220 des Rundleiters 200 zumindest teilweise entsprechende Form aufweisen.

Der zweite Teil 420 des Befestigungsclips 400 umfasst einen Bereich 425 umfasst, in welchem das zweite Teil 420 derart ausgestaltet ist, bei Verrastung die Unterseite 130 der schalenförmigen Ausformung 110 des Anschlusselements 100 zumindest teilweise zu umgeben. Der zweite Teil 420 des Befestigungsclips 400 kann beispielsweise U-förmig ausgestaltet sein, wie in Figuren 3a und 3b dargestellt, oder auch C-förmig, oder V-förmig, oder eine andere dem Endbereich 220 des Rundleiters 200 zumindest teilweise entsprechende Form aufweisen.

Des Weiteren kann das Anschlusselement 100' die zuvor beschriebenen Wülste 131, 132 umfassen, welche derart angeordnet sind, dass das zweite Teil 420 des Befestigungsclips 400 beidseitig durch die Wülste 131, 132 positioniert wird. Hierdurch kann ein seitliches Verrutschen des Befestigungsclips 400 vermieden werden.

Ferner kann das Anschlusselement 100' das zuvor beschriebene Positionierungselement 140 umfassen, welches in diesem Beispiel ein Loch 140 darstellt. Das zweite Teil 420 des Befestigungsclips 400 umfasst ein zum Positionierungselement 140 komplementäres Positionierungselement 424, welches beispielsweise einen Stift 424 darstellen kann. Der Stift 424 ist derart in dem Bereich 425 des zweiten Teils 420 angeordnet, dass der Stift 425, wenn dieser Bereich 425 des zweiten Teils 420 die Unterseite 130 der schalenförmigen Ausformung 110 zumindest teilweise umgibt, in dem Loch 140 eingesteckt ist und somit ein Verdrehen des Befestigungsclips verhindert.

Das erste Teil 410 des Befestigungsclips 400 umfasst zwei jeweils an einem Ende des ersten Teils 410 angeordnete Rastelemente 411, 412 und das zweite Teil 420 des Befestigungsclips zwei jeweils an einem Ende der zweiten Teils 420 angeordnete Rastelemente 421, 422 umfasst und diese Rastelemente 411, 412, 421, 422 derart ausgestaltet sind, dass das erste Teil 410 und das zweite Teil 420 des Befestigungsclips 400 beidseitig miteinander verrastbar sind.

Beispielsweise kann ein Rastelement 421 eines Teils 420 des Befestigungsclips 400 einen Rasthaken 421 darstellen, und das komplementäre Rastelement 411 des anderen Teils 410 eine Rasthakenaufnahme 411 darstellen, wie beispielhaft in den Figur 3a dargestellt. Es können jedoch auch andere Rastelemente darstellen.

Somit kann das erste Teil 410 des Befestigungsclips 400 mit dem zweiten Teil 420 des Befestigungsclips über die beidseitigen Rastelemente 411, 412, 421, 422 beidseitig verrastet werden, wobei der verrastete Befestigungsclip 400 den Rundleiter 200 im Endbereich 220 in die Ausformung 110 des Anschlusselements 100' drückt.

Beispielsweise kann der Befestigungsclip 400 gemäß der zweiten beispielhaften Ausführungsform auch ein (nicht dargestelltes) Scharnier umfassen, welches ein Ende des erste Teils 410 und ein Ende des zweite Teils 420 des Befestigungsclips miteinander beweglich verbindet. Beispielsweise können die Rastelemente 411 und 421 durch dieses Scharnier, welches beispielsweise ein Filmscharnier sein kann, ersetzt werden. Das erste Teil 410 und das zweite Teil 420 umfassen jeweils ein Rastelement 412, 422, welche an einem dem Scharnier gegenüberliegenden Ende des jeweiligen Teils 410, 420 angeordnet sind, wobei diese Rastelemente 412, 422 derart ausgestaltet sind, dass das erste Teil 410 und das zweite Teil 420 des Befestigungsclips 400 einseitig miteinander verrastbar sind. Somit kann beispielsweise die Verrastung des Befestigungsclips 400 durch das Schwenken des ersten Teils 410 mit Hilfe des Scharniers und Verrastung durch die Rastelemente 412, 422 erfolgen.

Der Befestigungsclip, d.h. in diesem Ausführungsbeispiel das erste Teil 410 und das zweite Teil 420, kann beispielsweise aus Kunststoff geformt sein, er kann auch beispielsweise auch aus Metall oder einer Metalllegierung geformt sein.

Fig. 3c zeigt ein exemplarisches System gemäß einem dritten Ausführungsbeispiel, welches wiederum einen Befestigungsclip 400' mit einem ersten Teil 410' und einen zweiten Teil 420' umfasst, wobei das erste Teil 410' und das zweite Teil 420' des Befestigungsclips 400' jeweils schalenförmig ausgebildet ist, und das schalenförmige zweite Teil 420' derart ausgestaltet ist, bei Verrastung über zwei sich Endbereiche 416, 417 des schalenförmigen ersten Teils 410' zu greifen.

Beispielsweise kann der Innenradius des schalenförmigen zweiten Teils 420' in dem Kontaktbereich mit dem ersten Teil 410', d.h. den sich gegenüberliegenden Endbereichen 416, 417 des ersten Teils 410', etwas geringer als der Außenradius des ersten Teils 410' in den Endbereichen 416, 417 sein, wobei das Material des zweiten Teils 420' ein solche Flexibilität aufweist, dass sich das zweite Teil 420' durch Weitung über den ersten Teil 410' schieben lässt.

Des Weiteren kann der zwischen den zwei Endbereichen 416, 417 liegende Mittelbereich 414 des zweiten Teils 410' einen größeren Außenradius aufweisen, so dass sich zwischen dem Mittelbereich 414 und den jeweiligen Endbereichen 416, 417 eine Stufe 418, 419 ausbildet, die den Mittelbereich 414 von den Endbereichen 416, 417 abtrennt und als Begrenzung für einen Randbereich 428, 429 des jeweiligen Ende des zweiten Teils 420' des Befestigungsclips dient, so dass das zweite Teil 420' beim Aufschieben auf den ersten Teil 410' an der jeweiligen Stufe 418, 419 mit dem jeweiligen Randbereich 428, 429 anliegt und positioniert wird. Diese Stufen 418, 419 können auch beispielsweise auch durch eine Wulst gebildet werden.

Des Weiteren kann das erste Teil Rastelemente 411', 412' aufweisen, die mit komplementären Rastelementen 421', 422' des zweiten Teils 420' verrastbar sind, wenn das zweite Teil 420' des Befestigungsclip 400' über den ersten Teil 410' des Befestigungsclips 400' geschoben wird. Die Rastelemente 411', 412' des ersten Teils 410' können beispielsweise Rasthakenaufnahmen 411', 412' darstellen und die Rastelemente 421', 422' des zweiten Teils 420' können Rasthaken 421', 422' darstellen, oder umgekehrt.

Fig. 4a zeigt ein exemplarisches System gemäß einem vierten Ausführungsbeispiel, wobei die Befestigungseinrichtung ein Federmetallring 510 ist, welcher den Endbereich 220 des Rundleiters und die Unterseite 130 des Anschlusselements 100'' umgibt. Der Federmetallring 510 wird beispielsweise auf das Rundkabel 200 und über die schalenförmige Ausformung 110 aufgeschoben, wobei der aufgeschobene Federstahlring den Endbereich 220 des Rundkabels 200 in die Ausformung 110 des Anschlusselements 110" drückt. Der Federmetallring 510 kann einstückig ausgebildet sein.

Beispielsweise ist die Isolierung 230 des Rundleiters 200 in einem Bereich abisoliert ist, in welchem der Rundleiter 200 im Falle der Befestigung durch den Federmetallring 510 auf der schalenförmigen Ausformung 110 des Anschlusselements 100" aufliegt, wie exemplarisch in Figur 4a dargestellt. Somit grenzen beispielsweise die Randgebiete 150, 160 der Ausformung an die verbleibende Isolierung 230 im Endbereich 220 des Rundleiters 200 an. Beispielsweise kann die Unterseite 130 der Ausformung derart ausgestaltet sein, dass die Unterseite 130 und die verbleibende Isolierung 230 im Endbereich 220 des Rundleiters 200 im Querschnitt im wesentlichen kreisförmig sind. Somit kann der Federmetallring gleichmäßig an der Unterseite 130 und der verbleibenden Isolierung 230 im Endbereich 200 des Rundleiters 200 anliegen. Der Federmetallring kann beispielsweise ein Federstahlring sein, das Federmetall kann auch eine Legierung darstellen.

Fig. 4b zeigt ein exemplarisches System gemäß einem fünften Ausführungsbeispiel, wobei die Befestigungseinrichtung ein verpresster Metallring 520 ist, welcher den Endbereich 220 des Rundleiters und die Unterseite 130 des Anschlusselements 110' umgibt. Der Metallring 520 wird beispielsweise auf das Rundkabel 200 und über die schalenförmige Ausformung 110 aufgeschoben, so dass der aufgeschobene Metallring 520 den Endbereich 220 des Rundkabels 200 und die Unterseite 130 der Ausformung 110 des Anschlusselements 100' umgibt. Dann wird der Metallring 520 verpresst, so dass der verpresste Metallring den Endbereich 220 des Rundkabels in die Ausformung 110 des Anschlusselements 110' drückt. Das Metall kann beispielsweise Stahl oder ein anderes Metall oder eine Legierung sein. Der verpresste Metallring 520 kann einstückig ausgebildet sein.

Fig. 5a zeigt ein exemplarisches System gemäß einem sechsten Ausführungsbeispiel. Bei diesem sechsten Ausführungsbeispiel, wie auch beim in Figur 5b dargestellten siebten Ausführungsbeispiel, wird ein Crimpelement 610, 620 als Befestigungseinrichtung verwendet, wobei das Crimpelement 610, 620 auf das Rundkabel 200 und über die schalenförmige Ausformung 110 aufgeschoben wird, so dass das aufgeschobene Crimpelement 610, 620 den Endbereich 220 des Rundkabels 200 und die Unterseite 130 der Ausformung 110 des Anschlusselements 100' umgibt. Dann wird das Crimpelement 610, 620 vercrimpt, so dass das vercrimpte Crimpelement 610, 620 den Endbereich 220 des Rundkabels 200 in die Ausformung 110 des Anschlusselements 110' drückt.

Wie beispielhaft in Figur 5a dargestellt, kann das Crimpelement 610 ein Metallband 610 sein, wie z.B. ein als Metall ausgebildeter vereinzelter Isocrimp. Wie beispielhaft in Figur 5b dargestellt, kann das Crimpelement 620 auch ein aus Metall geformter Adercrimp 620 sein, welcher beispielsweise an jedem Ende mindestens eine Aderkralle 621, 622 zum Verkrallen mit der Isolierung 230 des Anschlusskabels 200 aufweist.

Es können beispielsweise auch ein O-Crimp oder ein sich überlappender Crimp als Crimpelement 610, 620 verwendet werden.

Fig. 6a zeigt ein exemplarisches System gemäß einem achten Ausführungsbeispiel, wobei die Befestigungseinrichtung 510 der Federmetallring 510 aus Figur 4a ist. Es kann jedoch auch der verpresste Metallring 520 aus Figur 4b verwendet werden. Entsprechend kann eines der verschiedenen Anschlusselemente 100, 100' und 100" verwendet werden.

Bevor der jeweilige Metallring 510 über das Rundkabel 200 und die schalenförmige Ausformung 110 geschoben wird, kann beispielsweise eine Islation 650 über das Kontaktelement 210, den Endbereich 220 des Rundkabels 200 und das Anschlusselement 100'' im Bereich des Auflagebereichs 120 und der schalenförmigen Ausformung 110 des Anschlusselements 100 aufgebracht werden. Somit umgibt die Isoliorung 650 das Kontaktelement 210, den Endbereich 220 des Rundkabels 200 und das Anschlusselement 100" im Bereich des Auflagebereichs 120 und der schalenförmigen Ausformung 110 des Anschlusselements 100" und sorgt dort für eine Isolierung.

Beispielsweise kann die Isolierung durch Aufsprühen aufgebracht werden, oder auch ein aufgeschobener Schrumpfschlauch sein, oder eine andere geeignete Isolierung.

Der dann aufgeschobene Federmetallring 510 bzw. verpresste Metallring 520 drückt den die Isolierung 650 umgebenen Endbereich 220 des Rundkabels 200 in die Ausformung 110 des Anschlusselements 100''.

Fig. 6b stellt ein exemplarisches System gemäß einem neunten Ausführungsbeispiel dar, wobei die Befestigungseinrichtung 660 ein einseitig verschließbarer Ring 660 ist.

Dieser Ring 660 ist dazu eingerichtet, in verschlossenem Zustand, wie in Figur 6b dargestellt, den Endbereich 220 des Rundleiters 200 und die Unterseite 130 der schalenförmigen Ausformung 110 des Anschlusselements 100" zu umgeben. Der einseitig verschließbare Ring 660 kann beispielsweise einen im Querschnitt im wesentlichen O-förmig ausgebildeten Ring 660 darstellen, der im Querschnitt an einer Stelle 665 aufgetrennt ist, und dort an jedem Ende ein Verschlussmittel 661, 662 zum einseitigen Verschließen des Rings 660 aufweist. Diese Verschlussmittel 661, 662 können beispielsweise Rastelemente 661, 662 darstellen, wie in Figur 6b dargestellt. Zur Befestigung des einseitig verschließbaren Rings 660 wird dieser Ring 660 beispielsweise im geöffneten Zustand auf das Rundkabel 200 und über die schalenförmige Ausformung 110 aufgeschoben, so dass der aufgeschobene Ring 660 den Endbereich 220 des Rundkabels 200 und die Unterseite 130 der Ausformung 110 des Anschlusselements 110" umgibt. Dann wird der Ring 660 durch die Verschlussmittel 661, 662 verschlossen, so dass das verschlossene Ring 660 den Endbereich 220 des Rundkabels 200 in die Ausformung 110 des Anschlusselements 110' drückt. Hierzu wird beispielsweise der Ring 660 mit einer bestimmten Kraft zusammengedrückt, gegen den Widerstand des Rings, bis die Verschlussmittel 661, 662 den Ring einseitig verschließen.

Fig. 6c stellt ein exemplarisches System gemäß einem zehnten Ausführungsbeispiel dar, welches den aus Figur 6b bekannten verschließbaren Ring 660 in Kombination mit einer aufgebrachten Isolierung zeigt. Die Isolierung 650 kann, wie zuvor bezüglich des achten Ausführungsbeispiels erläutert, vor Anbringen des verschließbaren Rings 660 über das Kontaktelement 210, den Endbereich 220 des Rundkabels 200 und das Anschlusselement 100" im Bereich des Auflagebereichs 120 und der schalenförmigen Ausformung 110 des Anschlusselements 100'' aufgebracht werden.

Fig. 7 zeigt ein exemplarisches System gemäß einem elften Ausführungsbeispiel, in welchem die Befestigungseinrichtung ein im Querschnitt U-, V-, oder C-förmig ausgebildetes Metallschalenelement 710 umfasst, welches an den beiden offenen Enden jeweils einen Randbereich aufweist, der komplementär zu einem jeweiligen Randbereich 150, 160 der schalenförmigen Ausformung 110 des Anschlusselements 100 ist, und wobei das Metallschalenelement 710 derart mit dem jeweiligen Randbereich der schalenförmigen Ausformung des Anschlusselements stoffschlüssig 750 verbunden ist, dass das Metallschalenelement 710 und die schalenförmige Ausformung 110 ein den Endbereich 220 des Rundleiters 200 umgebenden einstückigen Ring bilden.

Das Metallschalenelement 710 wird hierzu beispielsweise auf die beiden gegenüberliegende Randbereichen 150, 160 der schalenförmigen Ausformung 110 derart aufgesetzt, dass das das Metallschalenelement 710 und die schalenförmige Ausformung 110 ein den Endbereich 220 des Rundleiters 200 umgebenden Ring bilden. Dann wird beispielsweise eine erste Kraft 760 auf das Metallschalenelement 710 in Richtung der schalenförmigen Ausformung 110 ausgeübt, während gleichzeitig die Unterseite 130 der schalenförmigen Ausformung 110 abgestützt wird oder es wird eine der ersten Kraft 760 im wesentlichen entgegengesetzt ausgerichtete Kraft 770 auf die Unterseite 130 der schalenförmigen Ausformung 110 ausgeübt, wie beispielsweise exemplarisch in Figur 7 gezeigt. Durch die ausgeübte Kraft bzw. die ausgeübten Kräfte wird der Rundleiter 200 im Endbereich 220 in die Ausformung 110 gedrückt. Gleichzeitig wird jeder der beiden Randbereiche der Metallschalenelements 760, welche auf dem jeweiligen Randbereich 150, 160 der Ausformung aufliegen, stoffschlüssig verbunden. Dies kann beispielsweise durch Verschweißen, Verlöten, Verkleben oder ein ähnlich geeignetes Mittel erfolgen. Der nunmehr einstückige Ring, umfassend das Metallschalenelement 710 und die schalenförmigen Ausformung 110 des Anschlusselements 100, übt die kraftschlüssige Befestigung aus.

Fig. 8a zeigt ein exemplarisches System gemäß einem zwölften Ausführungsbeispiel in einer ersten Darstellung, welches in Verbindung mit der in Figur 8b gezeigten zweiten Darstellung des zwölften Ausführungsbeispiels erläutert wird.

Die Befestigungseinrichtung stellt einen im Querschnitt im wesentlichen C-förmig ausgebildeten Clip 810 dar, welcher an jedem Ende ein Befestigungselement 811, 812 umfasst, wobei jedes der Befestigungselemente 811, 812 derart ausgestaltet ist, die Unterseite 130 der schalenförmigen Ausformung 110 des Anschlusselements 100''' von jeweils einer Seite her zumindest teilweise für eine beidseitige Befestigung zu umgreifen. Dieses Umgreifen der Befestigungselemente 811, 812 um die Unterseite 130 der Ausformung 110 ist exemplarisch in Figur 8b dargestellt. Der Clip 810 kann auch eine andere Form aufweisen, wie z.B. eine im Querschnitt im wesentlich ausgebildete U-Form oder V-Form.

Die Befestigungselemente 811, 812 des Clips 810 können beispielsweise Rastelemente 811, 812 sein, und die Unterseite 130 der schalenförmigen Ausformung 110 des Anschlusselements 100"' kann zu diesen Rastelementen 811, 812 komplementäre Rastelemente 181, 182 aufweisen. Beispielsweise können die Befestigungselemente 811, 812 des Clips 810 Rasthaken 811, 812 darstellen, und die komplementären Rastelemente 181, 182 an der Unterseite 130 der Ausformung 110 eingelassene Rasthakenaufnahmen 181, 182 darstellen. Es können auch andere Rastelemente und komplementäre Rastelemente verwendet werden.

Der im Querschnitt im wesentlich U-, bzw. V- bzw. C-förmig ausgebildete Clip 810 kann eine derartige Form aufweisen, dass der durch die Befestigungselemente 811, 812 an der schalenförmigen Ausformung 110 befestigte Clip 810 einen den Endbereich 220 des Rundleiters 200 umgebenden zweistückigen Ring bildet, welcher den Rundleiter 200 im Endbereich 220 in die schalenförmige Ausformung 110 drückt und die kraftschlüssige Befestigung gewährleistet. Der Clip 810 kann somit einen verklipsten Ring 810 darstellen. Der Clip 810 kann aus einem geeigneten Metall oder auch aus Kunststoff geformt sein.

Das Anschlusselement 100"' kann auf jedem der zuvor erläuterten Anschlusselemente 100, 100', 100" basieren.

Die zuvor genannten Ausführungsbeispiele lassen sich, soweit technisch sinnvoll, in sämtlichen Varianten miteinander kombinieren, insbesondere können auch einzelne Merkmale von verschiedenen Ausführungsbeispielen miteinander kombiniert werden.

## Patentansprüche

1. System zum Befestigen eines Rundleiters (200) an einem Anschlusselement (100, 100', 100''), umfassend
- ein Anschlusselement (100, 100', 100''), welches an einem Ende eine zumindest teilweise schalenförmige Ausformung (110) umfasst,
- einen mit einem Kontaktelement (210) abgeschlossenen Rundleiter (200), wobei das Kontaktelement (210) zur Kontaktierung mit dem Anschlusselement (100, 100', 100'') eingerichtet ist, und
- eine Befestigungseinrichtung (400, 510, 520, 610, 620 660, 810), die dazu eingerichtet ist, einen den Rundleiter (200) gegenüber dem Kontaktelement (210) abschließenden Endbereich (220) im Bereich der schalenförmigen Ausformung (110) des Anschlusselements (100, 100', 100") mit dem Anschlusselement (100, 100', 100") kraftschlüssig zu befestigen,
**dadurch gekennzeichnet,**
- **dass** die Befestigungseinrichtung (400, 510, 520, 610, 620 660, 810) dazu eingerichtet ist, den Endbereich (220) des Rundleiters (200) und eine Unterseite (130) der Ausformung (110) des Anschlusselements (100, 100', 100'') zumindest teilweise zu umgreifen..

2. System nach Anspruch 1, **dadurch gekennzeichnet, dass** die Isolierung (230) des Rundleiters in einem Bereich abisoliert ist, in welchem der Rundleiter (200) im Falle der Befestigung durch die Befestigungseinrichtung (400, 510, 520, 610, 620 660, 810) auf der schalenförmigen Ausformung (110) des Anschlusselements (100, 100', 100'') aufliegt.

3. System nach einem der Ansprüche 1 bis 2, **dadurch gekennzeichnet, dass** das Kontaktelement (210) derart ausgestaltet ist, dass es auf einem an die schalenförmigen Ausformung (110) des Anschlusselements (100, 100', 100'') angrenzenden Auflagebereich (120) des Anschlusselements aufliegt, wenn die Befestigungseinrichtung (400, 510, 520, 610, 620, 660, 810) den Endbereich (220) des Rundleiters (200) kraftschlüssig befestigt, und/oder dass das Kontaktelement (210) als Flachteil ausgestaltet ist und das Anschlusselement (100, 100', 100'') im Bereich des Auflagebereichs (120) als Flachteil ausgestaltet ist.

4. System nach einem der Ansprüche 1 bis 3, **dadurch gekennzeichnet, dass** eine Isolation (650) das Kontaktelement (210), den Endbereich (220) des Rundkabels (200) und das Anschlusselement (100, 100', 100'') im Bereich des Auflagebereichs (120) und der schalenförmigen Ausformung (110) des Anschlusselements (100, 100', 100'') umgibt.

5. System nach einem der Ansprüche 1 bis 4, **dadurch gekennzeichnet, dass** die schalenförmige Ausformung (110) des Anschlusselements (100, 100', 100'') flach ausläuft.

6. System nach einem der vorangegangenen Ansprüche, **dadurch gekennzeichnet, dass** die Befestigungseinrichtung (400, 400') ein zwei Teile (410, 410', 420, 420') umfassender Befestigungsclip (400, 400') ist, wobei die zwei Teile (410, 410', 420, 420') dazu eingerichtet sind, miteinander zu verrasten und bei Verrastung den Endbereich (220) des Rundleiters (200) und eine Unterseite (130) der schalenförmigen Ausformung (110) des Anschlusselements (100, 100', 100'') zumindest teilweise zu umgreifen und dabei den Rundleiter (200) im Endbereich (220) in die schalenförmigen Ausformung (110) zu drücken, und/oder dass das erste Teil (410, 410') des Befestigungsclips (400, 400') einen Bereich umfasst, in welchem das erste Teil (410, 410') derart ausgestaltet ist, bei Verrastung den Endbereich (220) des Rundleiters (200) auf der dem Anschlusselement (100, 100', 100'') entgegengesetzten Seite des Rundleiters (200) zumindest teilweise zu umgreifen, und das zweite Teil (420, 420') des Befestigungsclips (400) einen Bereich umfasst, in welchem das zweite Teil (420, 420') derart ausgestaltet ist, bei Verrastung die Unterseite (130) der schalenförmigen Ausformung (110) des Anschlusselements (100, 100', 100'') zumindest teilweise zu umgreifen.

7. System nach Anspruch 6, **dadurch gekennzeichnet, dass** das erste Teil (410) des Befestigungsclips (400) zwei jeweils an einem Ende des ersten Teils angeordnete Rastelemente (411, 412) umfasst und das zweite Teil (420) des Befestigungsclips (400) zwei jeweils an einem Ende der zweiten Teils (420) angeordnete Rastelemente (421, 422) umfasst und diese Rastelemente (411, 412, 421, 422) derart ausgestaltet sind, dass das erste Teil (410) und das zweite Teil (420) des Befestigungsclips (400) beidseitig miteinander verrastbar sind.

8. System nach einem der Ansprüche 6 bis 7, **dadurch gekennzeichnet, dass** der Befestigungsclip (400) ein Scharnier umfasst, welches ein Ende des erste Teils (410) und ein Ende des zweite Teils (420) des Befestigungsclips (400) miteinander beweglich verbindet, wobei das erste Teil (410) und das zweite Teil (420) jeweils ein Rastelement (412, 422) umfassen, welche an einem dem Scharnier gegenüberliegenden Ende des jeweiligen Teils (410, 420) angeordnet sind, und diese Rastelemente (412, 422) derart ausgestaltet sind, dass das erste Teil (410) und das zweite Teil (420) des Befestigungsclips (400) einseitig miteinander verrastbar sind.

9. System nach einem der Ansprüche 6 bis 8, **dadurch gekennzeichnet, dass** das erste Teil (410') und das zweite Teil (420') des Befestigungsclips (400') jeweils schalenförmig ausgebildet ist, wobei das schalenförmige zweite Teil (420') derart ausgestaltet ist, bei Verrastung über zwei Endbereiche (416', 417') des schalenförmigen ersten Teils (410') zu greifen, wobei der verrastete Befestigungsclip (400') den Endbereich (220) des Rundleiters (200) und die Unterseite (130) der schalenförmigen Ausformung (110) des Anschlusselements (100, 100', 100'') umgibt.

10. System nach einem der Ansprüche 1 bis 5, **dadurch gekennzeichnet, dass** die Befestigungseinrichtung (520) ein verpresster Metallring (520) ist, welcher den Endbereich (220) des Rundleiters (200) und eine Unterseite (130) der schalenförmigen Ausformung (110) des Anschlusselements (100, 100', 100'') umgibt, und/oder dass die Befestigungseinrichtung (510) ein Federmetallring (510) ist, welcher den Endbereich (220) des Rundleiters (200) und eine Unterseite (130) der schalenförmigen Ausformung (110) des Anschlusselements (100, 100', 100'') umgibt, und/oder dass die Befestigungseinrichtung (610, 620) ein den Endbereich (220) des Rundleiters (200) und eine Unterseite (130) der schalenförmigen Ausformung (110) des Anschlusselements (100, 100', 100'') umklammerndes Crimpelement (610, 620) umfasst.

11. System nach einem der Ansprüche 1 bis 5, **dadurch gekennzeichnet, dass** die Befestigungseinrichtung (810) einen im Querschnitt im wesentlichen U-, V- oder C-förmig ausgebildeten Clip (810) umfasst, welcher an jedem Ende ein Befestigungselement (811, 812) umfasst, wobei jedes der Befestigungselemente (811, 812)derart ausgestaltet ist, eine Unterseite (130) der schalenförmigen Ausformung (110) des Anschlusselements (100, 100', 100'', 100''') von jeweils einer Seite her zumindest teilweise für eine beidseitige Befestigung zu umgreifen.

12. System nach Anspruch 11, wobei Befestigungselemente (811, 812) des Clips (810) Rastelemente (811, 812) sind, und die Unterseite (130) der schalenförmigen Ausformung (110) des Anschlusselements (100''') zu diesen Rastelementen (812, 812) komplementäre Rastelemente (181, 182) aufweist.

13. System nach einem der Ansprüche 1 bis 5, **dadurch gekennzeichnet, dass** die Befestigungseinrichtung (660) ein durch eine Verschlusseinrichtung (661, 662) einseitig verschließbarer Ring (660) ist, welcher dazu eingerichtet ist, in verschlossenem Zustand den Endbereich (220) des Rundleiters (200) und eine Unterseite (130) der schalenförmigen Ausformung (110) des Anschlusselements (100, 100', 100'') zu umgeben.

14. System zum Befestigen eines Rundleiters (200) an einem Anschlusselement (100, 100', 100''), umfassend
- ein Anschlusselement (100,100',100''), welches an einem Ende eine zumindest teilweise schalenförmige Ausformung (110) umfasst,
- einen mit einem Kontaktelement (210) abgeschlossenen Rundleiter (200), wobei das Kontaktelement (210) zur Kontaktierung mit dem Anschlusselement (100, 100', 100'') eingerichtet ist, und
- eine Befestigungseinrichtung (710), die dazu eingerichtet ist, einen den Rundleiter gegenüber dem Kontaktelement (210) abschließenden Endbereich (220) im Bereich der schalenförmigen Ausformung (110) des Anschlusselements (100,100',100'') mit dem Anschlusselement (100,100',100'') kraftschlüssig zu befestigen, **dadurch gekennzeichnet, dass** die Befestigungseinrichtung ein im Querschnitt im wesentlichen U-, V- oder C-förmig ausgebildetes Metallschalenelement (710) umfasst, welches an den beiden offenen Enden jeweils einen Randbereich aufweist, der komplementär zu einem jeweiligen Randbereich (150, 160) der schalenförmigen Ausformung (110) des Anschlusselements (100, 100', 100'') ist, und wobei das Metallschalenelement (710) derart mit dem jeweiligen Randbereich (150, 160) der schalenförmigen Ausformung (110) des Anschlusselements (100, 100', 100'') stoffschlüssig verbunden ist, dass das Metallschalenelement (710) und die schalenförmige Ausformung (110) ein den Endbereich (220) des Rundleiters (200) umgebenden einstückigen Ring bilden.

15. Verfahren zum Befestigen eines mit einem Kontaktelement (210) abgeschlossenen Rundleiters (200) an einem Anschlusselement (100, 100', 100''), wobei das Kontaktelement (210) zur Kontaktierung mit dem Anschlusselement (100, 100', 100'') eingerichtet ist und das Anschlusselement (100, 100', 100'') an einem Ende eine zumindest teilweise schalenförmige Ausformung (110) umfasst, durch eine Befestigungseinrichtung (400, 510, 520, 610, 620 660, 810), umfassend
Positionieren eines vor dem Kontaktelement (210) liegenden Endbereichs (220) des Rundleiters (200) in der schalenförmigen Ausformung (110) des Anschlusselements (100, 100', 110');
kraftschlüssiges Befestigen des Endbereichs (220) des Rundleiters (200) mit dem Anschlusselement (100, 100', 100") im Bereich der schalenförmigen Ausformung (110) des Anschlusselements (100, 100', 100'') durch eine Befestigungseinrichtung (400, 510, 520, 610, 620 660, 810) ), **dadurch gekennzeichnet, dass**
die Befestigungseinrichtung (400, 510, 520, 610, 620, 660, 810) zumindest teilweise um den Endbereich (220) des Rundleiters (200) und eine Unterseite (130) des Anschlusselements (100, 100', 100'') positioniert wird.

## Claims

1. System for fastening a round conductor (200) to a connection element (100, 100', 100"), comprising
- a connection element (100, 100', 100"), which at one end comprises an at least partially shell-shaped part (110),
- a round conductor (200) closed with a contact element (210), wherein the contact element (210) is adapted for contacting the connection element (100, 100', 100"), and
- a fastening device (400, 510, 520, 610, 620, 660, 710, 810), which is adapted to fasten an end region completing the round conductor (200) with respect to the contact element (210) in a frictional manner in the region of the shell-shaped part (110) of the connection element (100, 100', 100") to the connection element (100, 100', 100") **characterized in that**
- the fastening device (400, 510, 520, 610, 620, 660, 710, 810) is arranged to embrace at least partially the end region (220) of the round connector (220) and an underneath side (130) of the shell-shaped part (110) of the connection element (100, 100', 100").

2. System according to claim 1, **characterised in that** the insulation (230) of the round conductor is stripped in a region in which the round conductor (200) abuts, in the case where fastening is performed by the fastening device (400, 510, 520, 610, 620, 660, 710, 810), against the shell-shaped part (110) of the connection element (100, 100', 100'').

3. System according to one of claims 1 and 2, **characterised in that** the contact element (210) is configured so that it abuts against a contact area (120) of the connection element (120) facing the connection element (120) at the shell-shaped part (110) of the connection element (100, 100', 100''), when the fastening device (400, 510, 520, 610, 620, 660, 810) fastens the end region (220) of the round conductor (200) in a frictional manner and/or that the contact element (210) is formed as a flat part and the connection element (100, 100', 100") in the region of the contact area (120) is formed as a flat part.

4. System according to one of claims 1 to 3, **characterised in that** an insulation (650) surrounds the contact element (210), the end region (220) of the round cable (200) and the connection element (100, 100', 100'') in the region of the contact area (120) and of the shell-shaped part (110) of the connection element (100, 100', 100'').

5. System according to one of claims 1 to 4, **characterised in that** the shell-shaped part (110) of the connection (100, 100', 100'') has a flat end portion.

6. System according to one of the preceding claims, **characterised in that** the fastening device (400, 400') is a fastening clip (400, 400') comprising two parts (410, 410', 420, 420'), wherein the two parts (410, 410', 420, 420') are adapted so as to engage by snap-in engagement with one another and, during snap-in engagement, to embrace at least partially the end region (220) of the round conductor (200) and an underneath side (130) of the shell-shaped part (110) of the connection element (100, 100', 100''), and thereby press the round conductor (200) in the end region (220) into the shell-shaped part (110) and/or that the first part (410, 410') of the fastening clip (400, 400') comprises a region in which the first part (410, 410') is configured so as during snap-in engagement to at least partially embrace the end region (220) of the round conductor (200) on the side of the round conductor (200) opposite the connection element (100, 100', 100''), and the second part (420, 420') of the fastening clip (400) comprises a region in which the second part (420, 420') is configured so as during snap-in engagement to at least partially embrace the underneath side (130) of the shell-shaped part (110) of the connection element (100, 100', 100'').

7. System according to claim 6, **characterised in that** the first part (410) of the fastening clip (400) comprises two snap-in elements (411, 412) arranged respectively at one end of the first part, and the second part (420) of the fastening clip (400) comprises two snap-in elements (421, 422) arranged respectively at one end of the second part (420), and these snap-in elements (411, 412, 421, 422) are configured so that the first part (410) and second part (420) of the fastening clip (400) can engage by snap-in engagement with one another on both sides.

8. System according to one of claims 6 to 7, **characterised in that** the fastening clip (400) comprises a hinge, which movably joins together one end of the first part (410 and one end of the second part (420) of the fastening clip (400), wherein the first part (410) and the second part (420) comprise respectively a snap-in element (412, 422), which are arranged on an end of the respective part (410, 420) lying opposite the hinge, and these snap-in elements (412, 422) are configured so that the first part (410) and the second part (420) of the fastening clip (400) can engage by snap-in engagement with one another on one side.

9. System according to one of claims 6 to 8, **characterised in that** the first part (410') and the second part (420') of the fastening clip (400') are respectively shell-shaped, wherein the shell-shaped second part (420') is configured so as during snap-in engagement to grip over two end regions (416', 417') of the shell-shaped first part (410'), wherein the snap-in-engaged fastening clip (400') embraces the end region (220) of the round conductor (200) and the underneath side (130) of the shell-shaped part (110) of the connection element (100, 100', 100").

10. System according to one of claims 1 to 5, **characterised in that** the fastening device (520) is a pressed metal ring (520), which embraces the end region (220) of the round conductor (200) and an underneath side (130) of the shell-shaped part (110) of the connection element (100, 100', 100'') and/or **in that** the fastening device (510) is a spring metal ring (510), which embraces the end region (220) of the round conductor (200) and an underneath side (130) of the shell-shaped part (110) of the connection element (100, 100', 100'') and/or **in that** the fastening device (610, 620), comprises a crimping element (610, 620) that clamps around the end region (220) of the round conductor (200) and an underneath side (130) of the shell-shaped part (110) of the connection element (100, 100', 100'').

11. System according to one of claims 1 to 5, **characterised in that** the fastening device (810) comprises a clip (810) that has a substantially U-shaped, V-shaped or C-shaped cross-section, which comprises at each end a fastening element (811, 812), wherein each of the fastening element (811, 812) is configured so as to embrace at least partially for a two-sided fastening, an underneath side (130) of the shell-shaped part (110) of the connection element (100, 100', 100", 100'''), from respectively one side.

12. System according to claim 11, wherein fastening elements (811, 812) of the clip (810) are snap-in elements (811, 812), and the underneath side (130) of the shell-shaped part (110) of the connection element (100''') has snap-in elements (181, 182) that are complementary to these snap-in elements (811, 812).

13. System according to one of claims 1 to 5, **characterised in that** the fastening device (660) is a ring closable on one side by a closure device (661, 662), which is adapted so as to embrace in the closed state the end region (220) of the round conductor and an underneath side (130) of the shell-shaped part (110) of the connection element (100, 100', 100'').

14. System for fastening a round conductor (200) to a connection element (100, 100', 100"), comprising
- a connection element (100, 100', 100''), which at one end comprises an at least partially shell-shaped part (110),
- a round conductor (200) closed with a contact element (210), wherein the contact element (210) is adapted for contacting the connection element (100, 100', 100''), and
- a fastening device (400, 510, 520, 610, 620, 660, 710, 810), which is adapted to fasten in a frictional manner an end region (210) of the round conductor (200) lying in front of the contact element (210) in the region of the shell-shaped part (110) of the connection element (100, 100', 100'') to the connection element (100, 100', 100'')
**characterized in that**
the fastening device comprises a metal shell element (710) formed substantially U-, V- or C-shaped in cross-section, which at the two open ends has respectively an edge region that is complementary to a respective edge region (150, 160) of the shell-shaped part (110) of the connection element (100, 100', 100''), and wherein the metal shell element (710) is connected by adhesive bonding in such a way to the respective edge region (150, 160) of the shell-shaped part (110) of the connection element (100, 100', 100'') that the metal shell element (710) and the shell-shaped part (110) form a one-piece ring embracing the end region (220) of the round conductor (200).

15. Method for fastening a round conductor (200) closed by a contact element (210) to a connection element (100, 100', 100''), wherein the contact element (210) is adapted for contacting the connection element (100, 100', 100") and the connection element (100, 100', 100'') comprises at one end an at least partially shell-shaped part (110), by means of a fastening device (400, 510, 520, 610, 620, 660, 810), comprising positioning an end region (220) of the round conductor (200) lying in front of the contact element (210), in the shell-shaped part (110) of the connection element (100, 100', 100''); and fastening the end region (220) of the round conductor (200) in a frictional manner to the connection element (100, 100', 100'') in the region of the shell-shaped part (110) of the connection element (100, 100', 100'') by means of a fastening device (400, 510, 520, 610, 620, 660, 710, 810) **characterized in that** the fastening device (400, 510, 520, 610, 620, 660, 810) is positioned at least partially about the end region (220) of the round connector (200) and an underneath side (130) of the connection element (100, 100', 100'').

## Revendications

1. Système de fixation d'un conducteur rond (200) sur un élément de raccordement (100, 100', 100"), lequel comprend
- un élément de raccordement (100, 100', 100"), qui, à une extrémité, est doté d'une déformation (110), au moins partiellement en forme de coquille,
- un conducteur rond (200), qui est terminé par un élément de contact (210), sachant que l'élément de contact (210) est destiné à établir la connexion avec l'élément de raccordement (100, 100', 100"), et
- un dispositif de fixation (400, 510, 520, 610, 620, 660, 810), qui est destiné à fixer par adhérence, à l'élément de raccordement (100, 100', 100"), une zone d'extrémité (220), qui termine le conducteur rond (200) à l'opposé de l'élément de contact (210), dans la région de la déformation en forme de coquille (110) de l'élément de raccordement (100, 100', 100"),
**caractérisé en ce que**
le dispositif de fixation (400, 510, 520, 610, 620, 660, 810) est configuré pour entourer, au moins partiellement, la zone d'extrémité (220) du conducteur rond (200) et une face inférieure (130) de la déformation en forme de coquille (110) de l'élément de raccordement (100, 100', 100") .

2. Système selon la revendication 1, **caractérisé en ce que** l'isolation (230) du conducteur rond est dénudée dans une région, dans laquelle le conducteur rond (200), en cas de fixation au moyen du dispositif de fixation (400, 510, 520, 610, 620, 660, 810), s'appuie sur la déformation en forme de coquille (110) de l'élément de raccordement (100, 100', 100").

3. Système selon l'une des revendications 1 à 2, **caractérisé en ce que** l'élément de contact (210) est équipé de telle sorte qu'il s'appuie sur une zone de support (120) adjacente à la déformation en forme de coquille (110) de l'élément de raccordement (100, 100', 100") quand le dispositif de fixation (400, 510, 520, 610, 620, 660, 810) fixe par adhérence la zone d'extrémité (220) du conducteur rond (200) et / ou que l'élément de contact (210) est réalisé en tant que pièce plate et que l'élément de raccordement (100, 100', 100") est réalisé en tant que pièce plate dans la zone de support (120).

4. Système selon l'une des revendications 1 à 3, **caractérisé en ce qu'**une isolation (650) entoure l'élément de contact (210), la zone d'extrémité (220) du conducteur rond (200) et l'élément de raccordement (100, 100', 100") dans la région de la zone de support (120) et de la déformation en forme de coquille (110) de l'élément de raccordement (100, 100', 100").

5. Système selon l'une des revendications 1 à 4, **caractérisé en ce que** la déformation en forme de coquille (110) de l'élément de raccordement (100, 100', 100") se termine par un plat.

6. Système selon l'une des revendications précédentes, **caractérisé en ce que** le dispositif de fixation (400, 400') est un clip de fixation (400, 400'), qui comprend deux parties (410, 410', 420, 420'), sachant que les deux parties (410, 410', 420, 420') sont réalisées pour s encliqueter l'une dans l'autre et, lors de l'encliquetage, entourer, au moins partiellement, la zone d'extrémité (220) du conducteur rond (200) et une face inférieure (130) de la déformation en forme de coquille (110) de l'élément de raccordement (100, 100', 100"), et, ce faisant, de presser le conducteur rond (200), dans la zone d'extrémité (220), dans la déformation en forme de coquille (110) et / ou sachant que la première partie (410, 410') du clip de fixation (400, 400') est dotée d'une zone, dans laquelle ladite la première partie (410, 410') est configurée de telle sorte que, lors de l'encliquetage, elle entoure, au moins partiellement, la zone d'extrémité (220) du conducteur rond (200), sur la face du conducteur rond (200) opposée à l'élément de raccordement (100, 100', 100"), et que la deuxième partie (420, 420') du clip de fixation (400, 400') est dotée d'une zone, dans laquelle ladite deuxième partie (420, 420') est configurée de telle sorte que, lors de l'encliquetage, elle entoure, au moins partiellement, la face inférieure (130) de la déformation en forme de coquille (110) de l'élément de raccordement (100, 100', 100").

7. Système selon la revendication 6, **caractérisé en ce que** la première partie (410) du clip de fixation (400) est dotée de deux éléments d'arrêt (411, 412), disposés chacun à une extrémité de la première partie et que ladite deuxième partie (420) du clip de fixation (400) est dotée de deux éléments d'arrêt (421, 422), disposés chacun à une extrémité de ladite deuxième partie, et que ces éléments d'arrêt (411, 412, 421. 422) sont conçus de telle sorte que la première partie (410) et la deuxième partie (420) du clip de fixation (400) s'encliquètent l'une dans l'autre, des deux côtés.

8. Système selon l'une des revendications 6 à 7, **caractérisé en ce que** le clip de fixation (400) comprend une charnière, qui réalise une liaison mobile entre une extrémité de la première partie (410) et une extrémité de la deuxième partie (420), sachant que la première partie (410) et la deuxième partie (420) sont dotées chacune d'un élément d'arrêt, lesdits éléments d'arrêt étant disposés, chacun, à une extrémité de la partie respective (410, 420), opposée à la charnière, et ces éléments d'arrêt (412, 422) étant configurés de telle sorte que la première partie (410) et la deuxième partie (420) du clip de fixation (400) puissent s'encliqueter l'une dans l'autre sur un côté.

9. Système selon l'une des revendications 6 à 8, **caractérisé en ce que** la première partie (410') et la deuxième partie (420') du clip de fixation (400) sont réalisées en forme de coquilles, sachant que la deuxième partie (420') en forme de coquille est configurée de sorte à saisir deux zones d'extrémité (416', 417') de la première partie (410'), lors de l'encliquetage, le clip de fixation (400)) encliqueté entourant la zone d'extrémité (220) du conducteur rond (200) et la face inférieure (130) de la déformation en forme de coquille (110) de l'élément de raccordement (100, 100', 100").

10. Système selon l'une des revendications 1 à 5, **caractérisé en ce que** le dispositif de fixation (520) est une bague métallique pressée (520), qui entoure la zone d'extrémité (220) du conducteur rond (200) et une face inférieure (130) de la déformation en forme de coquille (110) de l'élément de raccordement (100, 100', 100"), et / ou que le dispositif de fixation (510) est une bague métallique élastique (510), qui entoure la zone d'extrémité (220) du conducteur rond (200) et une face inférieure (130) de la déformation en forme de coquille (110) de l'élément de raccordement (100, 100', 100"), et / ou que le dispositif de fixation (610, 620) comprend un élément de sertissage (610, 520), qui entoure la zone d'extrémité (220) du conducteur rond (200) et une face inférieure (130) de la déformation en forme de coquille (110) de l'élément de raccordement (100, 100', 100").

11. Système selon l'une des revendications 1 à 5, **caractérisé en ce que** le dispositif de fixation (810) est doté d'un clip (810), qui, présentant une section transversale sensiblement en U, V ou C, est doté, à chaque extrémité, d'un élément de fixation (811, 812), sachant que chacun des éléments de fixation (811, 812) est configuré de sorte à entourer d'un côté, au moins partiellement, une face inférieure (130) de la déformation en forme de coquille (110) de l'élément de raccordement (100, 100', 100", 100"'), pour la réalisation d'une fixation des deux côtés.

12. Système selon la revendication 11, sachant que les éléments de fixation (811, 812) du clip (810) sont des éléments d'arrêt (811, 812) et que la face inférieure (130) de la déformation en forme de coquille (110) de l'élément de raccordement (100"') est dotée d'éléments complémentaires (181, 182) correspondant à ces éléments d'arrêt (811, 812).

13. Système selon l'une des revendications 1 à 5, **caractérisé en ce que** le dispositif de fixation (660) est une bague, qui, pouvant être fermée d'un côté par un organe de fermeture (661, 662), est configurée pour entourer, à l'état fermé, la zone d'extrémité (220) du conducteur rond (200) et une face inférieure (130) de la déformation en forme de coquille (110) de l'élément de raccordement (100, 100', 100").

14. Système de fixation d'un conducteur rond (200) sur un élément de raccordement (100, 100', 100"), lequel comprend
- un élément de raccordement (100, 100', 100"), qui, à une extrémité, est doté d'une déformation (110), au moins partiellement en forme de coquille,
- un conducteur rond (200), terminé par un élément de contact (210), sachant que l'élément de contact (210) est destiné à établir la connexion avec l'élément de raccordement (100, 100', 100"), et
- un dispositif de fixation (710), qui est destiné à fixer par adhérence, à l'élément de raccordement (100, 100', 100"), une zone d'extrémité (220) terminant le conducteur rond à l'opposé de l'élément de contact (210) dans la région de la déformation en forme de coquille (110) de l'élément de raccordement (100, 100', 100"), **caractérisé en ce que** le dispositif de fixation comprend un élément métallique en forme de coquille (710), qui, présentant une section transversale en U, V ou C, est doté, à chacune de ses extrémités ouvertes, d'une zone marginale, qui est adaptée, de manière complémentaire, à une zone marginale respective (150, 160) de la déformation en forme de coquille (110) de l'élément de raccordement (100, 100', 100"), et sachant que l'élément métallique en forme de coquille (710) est relié à la zone marginale respective (150. 160) de la déformation en forme de coquille (110) de l'élément de raccordement (100, 100', 100") de telle sorte que l'élément métallique en forme de coquille (710) et la déformation en forme de coquille (110) forment une bague d'une pièce, qui entoure la zone d'extrémité (220) du conducteur rond (200).

15. Procédé pour fixer un conducteur rond (200), terminé par un élément de contact (210), sur un l'élément de raccordement (100, 100', 100"), sachant que l'élément de contact (210) est destiné à établir la connexion avec l'élément de raccordement (100, 100', 100") et que l'élément de raccordement (100, 100', 100") est doté, à une extrémité, d'une déformation en forme de coquille (110), au moyen d'un dispositif de fixation (400, 510, 520, 610, 620, 660, 810), ledit procédé comprenant
- le positionnement d'une zone d'extrémité (220) de l'élément de raccordement (100, 100', 100"), située en amont de l'élément de contact (210), dans la déformation en forme de coquille (110) de l'élément de raccordement (100, 100', 100"),
- la fixation par adhérence de la zone d'extrémité (220) du conducteur rond (200) à l'élément de raccordement (100, 100', 100"), dans la région de la déformation en forme de coquille (110) de l'élément de raccordement (100, 100', 100") au moyen d'un dispositif de fixation (400, 510, 520, 610, 620, 660, 810), **caractérisé en ce que** le dispositif de fixation (400, 510, 520, 610, 620, 660, 810) est positionné, au moins partiellement dans la région de la zone d'extrémité (220) du conducteur rond (200) et d'une face inférieure (130) de l'élément de raccordement (100, 100', 100").
